# EUROPÄISCHE PATENTSCHRIFT

(11) **EP 3 107 817 B1**
(45) Veröffentlichungstag und Bekanntmachung des Hinweises auf die Patenterteilung: **27.12.2017**
(21) Anmeldenummer: 15705013.9
(22) Anmeldetag: 16.02.2015
(51) Int. Cl.: B65D 43/02

(54) **VERSCHLUSSDECKEL MIT ORIGINALITÄTSSICHERUNG SOWIE DAMIT VERSEHENE VERPACKUNGSEINHEIT**
CLOSURE COVER WITH TAMPERPROOF SECURING MEANS, AND PACKAGING UNIT PROVIDED THEREWITH
COUVERCLE DE FERMETURE MUNI D'UNE GARANTIE D'INVIOLABILITÉ ET UNITÉ D'EMBALLAGE MUNIE DUDIT COUVERCLE

(30) Priorität: 19.02.2014 AT 501252014
(43) Veröffentlichungstag der Anmeldung: 28.12.2016
(73) Patentinhaber: greiner packaging ag, 9444 Diepoldsau (CH)
(72) Erfinder: RIETHMÜLLER, Steffen, CH-9443 Widnau (CH)
(74) Vertreter: Burger, Hannes
(86) Internationale Anmeldenummer: PCT/EP2015/053214
(87) Internationale Veröffentlichungsnummer: WO 2015/124530

(56) Entgegenhaltungen:
- EP-A2- 1 160 171
- WO-A1-2006/089432
- WO-A1-2013/156369
- DE-U1- 20 017 211
- DE-U1- 20 201 426

## Beschreibung

Die Erfindung betrifft einen Verschlussdeckel mit Originalitätssicherung für ein offenes Ende eines Verpackungsbehälters sowie eine Verpackungseinheit mit einem derartigen Verschlussdeckel, wie dies in den Ansprüche 1 und 9 beschrieben ist.

Es sind bereits unterschiedlichste Verschlussdeckel sowie damit ausgestattete Verpackungsbehälter bekannt geworden, bei welchen zwischen diesen eine Originalitätssicherungsvorrichtung vorgesehen ist, um für den Konsumenten bzw. Endbenutzer eine augenscheinliche Kontrolle der Originalität des Verpackungsinhalts zu ermöglichten. Bei einer Vielzahl von Verpackungseinheiten ist im Bereich des offenen Endes des Verpackungsbehälters eine über den Umfang umlaufend ausgebildete Aufnahmenut für die Aufnahme des äußeren Randes des Verschlussdeckels vorgesehen. Die äußere Nutwand verhindert den direkten Zugriff für das Ergreifen des Verschlussdeckels, um diesen abnehmen zu können. Erst durch Abtrennen eines Teilabschnitts der äußeren Nutwand kann ein Zugriff zum Rand des Verschlussdeckels erfolgen und somit der Abnahmevorgang durchgeführt werden.

Die DE 200 17 211 U1 beschreibt einen gattungsgemäßen Behälter aus Kunststoff mit einem Verschlussdeckel, welcher eine Originalitätssicherung aufweist. Der Verpackungsbehälter weist einen eine Behälterwand radial überragenden Flansch auf. Der Verschlussdeckel weist eine Stirnwand und eine randseitig an der Stirnwand angeordnete Schürze auf, welche eine Längsachse definiert. Die Schürze bildet an ihrer von der Stirnwand abgewendeten Seite ein offenes Deckelende aus. In einem äußeren Umfangsbereich der Stirnwand ist an ihrer dem offenen Deckelende zugewendeten Seite eine Abstützfläche ausgebildet, welche eine Abstützebene definiert, und die Schürze randseitig an die Abstützfläche anschließt. Die Schürze ist durch mehrere in Umfangsrichtung voneinander distanziert angeordnete Schürzenteile gebildet, wobei die Schürzenteile jeweils umfänglich durch Schürzenteilenden begrenzt sind. Die Schürzenteile sind weiters in Umfangsrichtung bogenförmig gekrümmt, insbesondere durch Kreisbogenabschnitte, ausgebildet. Zwischen den jeweils in Umfangsrichtung einander zugewendeten Schürzenteilenden der Schürzenteile ist ein Freiraum ausgebildet, wobei eine Originalitätslasche im Freiraum angeordnet sowie mit den einander zugewendeten Schürzenteilenden verbunden ist. An der Originalitätslasche ist an ihrer der Abstützfläche zugewendeten

Seite zumindest ein Rastmittel vorgesehen, welches in Axialrichtung von der von der Abstützfläche definierten Abstützebene distanziert in Richtung auf das offene Deckelende angeordnet ist. Am Rastmittel ist eine der Abstützebene zugewendete Rastfläche ausgebildet, wobei die Rastfläche in radialer Richtung gesehen in überdeckender Lage bezüglich der Abstützfläche angeordnet ist. Die axiale Distanzierung des Rastmittels von der Abstützfläche dient zur Aufnahme eines Teilabschnitts des Flansches des Behälters sowie zum Hintergreifen desselben. Die Rastfläche der Originalitätslasche ist von einer ersten Stirnseite der Originalitätslasche gebildet, wobei die erste Stirnseite in Umfangsrichtung durchgehend von der Abstützfläche distanziert angeordnet ist.

Aus der EP 1 160 171 A2 ist ein als Deckel ausgebildeter Behälterverschluss bekannt geworden, welcher eine Originalitätssicherung aufweist. Die Originalitätssicherung ist dabei als nahezu über den gesamten äußeren Umfang des Deckels durchgängiger Abreißring ausgebildet. Der Abreißring weist Rastvorsprünge auf, welche den am Behälter angeordneten Flansch auf seiner dem Behälterboden zugewendeten Seite hintergreifen. Zum Abtrennen des Abreißrings sind Solltrennbereiche sowohl an der Schürze als auch entlang der Umfangserstreckung des äußeren oberen Deckelrandes vorgesehen.

Einen weiteren Verschlussdeckel für einen zu verschleißenden Behälter beschreibt die WO 2006/089432 A1. Der Verschlussdeckel ist aus zwei miteinander zu verbindenden, über den Umfang durchlaufend ausgebildeten Ringteilen gebildet, wobei zwischen den Ringteilen ein Deckelsegment eingesetzt und in dieser Position von den beiden Ringteilen gehalten ist. Als Originalitätssicherung ist ein als nahezu über den gesamten äußeren Umfang des Deckels durchgängiger Abreißring ausgebildet. Der Abreißring weist innenliegend angeordnete und in Umfangsrichtung voneinander beabstandete Rastvorsprünge auf, welche den am Behälter angeordneten Flansch auf seiner dem Behälterboden zugewendeten Seite hintergreifen. In einem Umfangsabschnitt ist der Abreißring unterbrochen ausgebildet, um einen Zugriff zu einer am Abreißring angeordneten Aufrisslasche zu ermöglichen.

Die WO 2013/156369 A1 beschreibt einen Kombi-Verpackungsbehälter umfassend einen becherförmigen Innenbehälter mit einem Behältermantel, einem Boden und mit einem im Bereich seines offenen Endes angeordneten Flansch. Ein Teilabschnitt des Bodens bildet eine Aufstandsfläche. Der Behältermantel des Innenbehälters ist von einem manschettenförmigen Außenteil umgeben. Stützmittel dienen zum Ineinanderstapeln von mehreren gleichartigen Kombi-Verpackungsbehältern.
Die DE 202 01 426 U1 beschreibt einen Originalitätsverschluss für Behälter, die einen durch ein Kunststoff-Formteil gebildeten Deckel aufweisen, mit einem an einer Sollbruchstelle abbrechbaren Riegelteil, der den Deckel am Behälter verriegelt. Der Riegelteil ist an seinen beiden, der Schürze zugewendeten Endbereichen jeweils über eine Sollbruchstelle mit dieser verbunden. Zusätzlich ist der Riegelteil über eine weitere Sollbruchstelle an seiner dem Spiegel des Deckels zugewendeten Seite mit der Schürze verbunden. An der Innenfläche des Riegelteils ist im unmittelbaren Anschluss an die weitere Sollbruchstelle eine nach innen vorspringende Nase angeordnet, welche einen nach außen vorspringenden Randflansch des Behälters untergreift. Der gesamte Riegelteil weist eine durchgängig geradlinig ausgebildete Längserstreckung in Umfangsrichtung auf.
Der vorliegenden Erfindung liegt die Aufgabe zugrunde, einen Verschlussdeckel für einen mit einem radial vorragenden Flansch ausgebildeten Verpackungsbehälter zu schaffen, der eine Originalitätssicherungsvorrichtung aufweist und in seiner Herstellung sowie Montage einfach und kostengünstig ist. Darüber hinaus soll aber auch eine mit einem derartigen Verschlussdeckel ausgebildete Verpackungseinheit geschaffen werden.

Diese Aufgabe der Erfindung wird durch die Merkmale des Anspruchs 1 gelost. Der sich durch die Merkmale des Anspruches 1 ergebende Vorteil liegt darin, dass dadurch zwischen den Schürzenteilenden bei einer entsprechenden Ausbildung des Flansches ein sehnenförmiges Hintergreifen der Originalitätslasche am Flansch erfolgt. Damit kann in Abhängigkeit von der Umfangslänge bzw. Sehnenlänge der Originalitätslasche im Bereich von deren Rastfläche das Ausmaß des Hintergreifens festgelegt werden. Weiters kann damit aber auch auf die Anordnung von zusätzlichen Vorsprüngen bzw. Ansätzen zur Bildung von Rastmitteln an der Originalitätslasche verzichtet werden. Dadurch kann die Ausbildung des Werkzeuges zum Formen des Verschlussdeckels sowie gegebenenfalls auch die Entformung aus dem Werkzeug vereinfacht und somit kostengünstiger gestaltet werden. Weiters kann eine gewisse Verwölbung der Originalitätslasche über deren Umfangserstreckung zwischen deren Anbindungsbereichen an den beiden Schürzenteilenden erzielt werden. Je nach gewähltem Krümmungsradius kann so das radiale Überragen der zweiten Stirnseite der Originalitätslasche über den Behältermantel bzw. die äußere Umhüllende des Flansches festgelegt werden. Darüber hinaus kann so zumindest bereichsweise im Axialschnitt gesehen eine von der Stirnwand hin zum offenen Deckelende sich erweiternde Ausbildung der Originalitätslasche erzielt werden. Dadurch kann nicht nur das Erfassen und Greifen der Öffnungslasche im Bereich des offenen Deckelendes erleichtert werden, sondern auch ein automatisiertes Aufsetzen und anschließendes Aufdrücken des Verschlussdeckels auf den Verpackungsbehälter ermöglicht werden. Damit kann die radial nach auswärts ragende zweite Stirnseite der Originalitätslasche den Beginn einer Einführschräge ausbilden, um so die Aufsetzbewegung zu erleichtern und anschließend ein sicheres Verrasten der Originalitätslasche innerhalb des radialen Querschnittes des Flansches erzielt werden.

Durch das axiale Distanzieren der Rastfläche von der durch die Stirnwand gebildeten Abstützfläche wird ein definierter Aufnahmeraum geschaffen, in welchem in der verrasteten Stellung des Verschlussdeckels der Flansch des Verpackungsbehälters aufnehmbar ist. Dadurch wird es möglich, kostengünstig herzustellende Verpackungseinheiten zu schaffen, bei denen der Verpackungsbehälter selbst in einer hohen Stückzahl kostengünstig herstellbar ist. Damit wird es möglich, die Originalitätslasche bzw. die Originalitätslaschen verteilt über den Umfang des Deckelrandes anzuordnen bzw. auszubilden, wobei das Aufsetzen dieses Verschlussdeckels durch eine einfache Aufsetzbewegung in axialer Richtung auf den Verpackungsbehälter erfolgt. Durch die axiale Aufschiebebewegung bzw. Aufsetzbewegung werden die Rastmittel vorerst elastisch verformt, dass diese aus ihrer überdeckenden Lage bezüglich der Abstützfläche soweit verlagert werden, dass diese nach Erreichen der Originalitätssicherungsstellung den Flansch hintergreifen und eine axiale Abhebebewegung gesichert verhindert ist.

Vorteilhaft ist dabei auch noch, dass so auf das Vorsehen von zusätzlichen Rastmitteln verzichtet werden kann und die Stirnseite der Originalitätslaschen selbst die Rastfläche zum Hintergreifen des Flansches ausbildet. Durch die durchgehende axiale Distanzierung der von der Stirnseite gebildeten Rastfläche wird so ein Aufnahmeschlitz ausgebildet, in welchem nach dem Aufsetzen des Verschlussdeckels ein Teilabschnitt des Flansches aufgenommen werden kann. Dadurch bleibt der äußere Umfang der Stirnwand als vollständig umlaufender Auflagebereich erhalten, wobei die Originalitätslaschen selbst nur im Umfangsbereich der Schürze zwischen deren Schürzenteilen angeordnet sind.

Durch die Weiterbildung nach Anspruch 2 wird erreicht, dass so ein vordefinierter Trennbereich zwischen den Originalitätslaschen und den diesen zugewendeten Schürzenteilenden geschaffen werden kann.

Durch die Ausbildung nach Anspruch 3 kann ein mittiges Auftrennen der einzelnen Originalitätslaschen in Axialrichtung erreicht werden, wodurch ebenfalls erst nach dem Auftrennen des Solltrennbereiches eine Abnahme des Verschlussdeckels vom Verpackungsbehälter ermöglicht wird. Darüber hinaus wird so ein zusätzlicher Abfallbauteil vermieden, da die aufgetrennte Originalitätslasche jeweils mit den dieser zugewendeten Schürzenteilenden verbunden bleibt.

Vorteilhaft ist auch eine Ausbildung nach Anspruch 4, da damit ein vordefinierter Längsverlauf des Solltrennbereichs geschaffen werden kann.

Gemäß einer Ausbildung, wie im Anspruch 5 beschrieben, wird so für die Aufsetzbewegung eine bessere Vorzentrierung des Verschlussdeckels im Bereich des Flansches erzielt. Darüber hinaus kann aber so im Bereich der Schürze bzw. deren Schürzenteilen aufgrund der axialen Distanzierung auch im Bereich der Schürzenteile ein Aufschnappen des Verschlussdeckels auf den Flansch des Verpackungsbehälters erreicht werden. Durch die elastische Verformbarkeit des Werkstoffs des Verschlussdeckels kann so die Schürze beim Aufsetzvorgang auf den Flansch in radialer Richtung aufgeweitet werden, sodass in der Verschlussstellung durch den Fortsatz ebenfalls ein Hintergreifen des Flansches erreicht wird.

Dabei erweist sich eine Ausgestaltung nach Anspruch 6 vorteilhaft, weil dadurch der Verschlussdeckel zusätzlich versteift wird und darüber hinaus je nach dem Ausmaß der radialen Distanzierung eine gewisse Zentrier- bzw. Dichtwirkung zwischen dem Verschlussdeckel und dem Verpackungsbehälter erzielt werden kann.

Nach einer vorteilhaften Weiterbildung gemäß Anspruch 7 kann so ein an den jeweiligen Verpackungsbehälter sowie das darin eingefüllte Füllgut abgestimmter Verschlussdeckel geschaffen werden. Darüber hinaus kann damit aber auch die Gestaltungsmöglichkeit und das optische Erscheinungsbildung in noch höherem Ausmaß an die unterschiedlichsten Einsatzbedingungen einfach angepasst werden.

Von Vorteil ist aber auch eine Ausbildung nach Anspruch 8, da dadurch ein gewisser Massenanteil des Verschlussdeckels aus einem einfach zu recycelnden Werkstoff gebildet werden kann.

Die Aufgabe der Erfindung wird aber eigenständig auch durch die Merkmale des Anspruches 9 gelöst. Die sich aus der Merkmalskombination des Kennzeichenteils dieses Anspruches ergebenden Vorteile liegen darin, dass so eine Verpackungseinheit geschaffen werden kann, bei welcher auf standardisierte einfach und kostengünstig herzustellende Verpackungsbehälter ein Verschlussdeckel aufsetzbar und damit verrastbar gekuppelt werden kann und trotzdem eine einwandfreie, optische Anzeige des unberührten Inhalts durch die Originalitätslasche erreicht werden kann. Damit wird eine Baugruppe geschaffen, welche kostengünstig in hohen Stückzahlen herstellbar ist. Durch den am Verpackungsbehälter ausgebildeten Flansch wird so ein einfaches Kupplungselement geschaffen, mit welchem der Verschlussdeckel über zumindest zwei Originalitätslaschen gesichert verrastet gehalten ist.

Bei der Ausbildung gemäß Anspruch 10 wird so eine einfache und sichere Verrastung des Verschlussdeckels am Flansch des Verpackungsbehälters erzielt. Durch das Aufliegen der Abstützfläche der Stirnwand am Flansch und dem zusätzlichen Hintergreifen desselben von dem zumindest einen Rastmittel wird so eine sichere axiale Halterung des Verschlussdeckels am Verpackungsbehälter, insbesondere dessen Flansch, erreicht. Die dazu radiale Ausrichtung des Verschlussdeckels erfolgt zwischen der Schürze bzw. deren Schürzenteilen und der äußeren umhüllenden des Flansches.

Möglich ist dabei auch eine Ausbildung nach Anspruch 11, da damit auch ein zusätzliches Abschließen des Aufnahmeraums bzw. Füllraums und dem darin angeordneten Füllgut in gas- und/oder flüssigkeitsdichter Weise erreicht werden kann. Damit kann so der Verschlussdeckel lediglich als Anzeige der Originalität dienen und erst durch das Verschlusselement zumindest ein flüssigkeitsdichter Abschluss erreicht werden.

Schließlich ist aber auch eine Ausbildung, wie im Anspruch 12 beschrieben, möglich, da dadurch einerseits die Stabilität des Verpackungsbehälters und andererseits das Isolierverhalten zusätzlich verbessert werden können. Darüber hinaus kann so aber auch ein gewisser Anteil des Werkstoffs zur Bildung des Innenbehälters eingespart werden, da das manschettenförmige Außenteil einen wesentlichen Anteil an der Stützfunktion und der Übertragung von Stapelkräften bzw. Druckkräften zwischen dem Flansch und dem Boden übernimmt.

Vorteilhaft ist auch, wenn an der Originalitätslasche in Umfangsrichtung mehrere Rastmittel hintereinander angeordnet sind, welche in radialer Richtung gesehen von der Originalitätslasche in Richtung auf die Längsachse vorragen, da so über die Umfangserstreckung der einzelnen Originalitätslaschen gleichmäßig verteilte Rastanschläge ausgebildet werden, welche sich an der Unterseite und somit der dem Boden zugewendeten Seite des Flansches daran abstützen können. Damit können die Originalitätslaschen in deren Umfangsrichtung nahezu identisch dem Umfangsverlauf der Schürze bzw. deren Schürzenteilen angepasst werden, wobei dann jedoch die Rastmittel bzw. Rastelemente als zusätzliche, über den Innenumfang vorragende Bauteile auszubilden sind.

Es ist auch von Vorteil, wenn die Originalitätslasche randseitig entlang der Stirnwand angeordnet und mit dieser zumindest abschnittsweise verbunden ist. So kann auch noch im Anbindungsbereich der Originalitätslasche an den Rand der Stirnwand eine zusätzliche Verbindung geschaffen werden, um damit die Umfangsstabilität der Originalitätslaschen selbst zu erhöhen.

Zum besseren Verständnis der Erfindung wird diese anhand der nachfolgenden Figuren näher erläutert.
Es zeigen jeweils in stark vereinfachter, schematischer Darstellung:
- Fig. 1: einen Verpackungsbehälter mit darauf angebrachtem Verschlussdeckel, in schaubildlicher Darstellung, teilweise geschnitten;
- Fig. 2: den Verschlussdeckel nach Fig. 1, in schaubildlicher Darstellung;
- Fig. 3: den Verschlussdeckel nach Fig. 2, in Draufsicht, teilweise geschnitten;
- Fig. 4: ein Detail des Verschlussdeckels nach den Fig. 2 und 3, im Axialschnitt gemäß den Linien IV-IV in Fig. 3 sowie vergrößerter Darstellung;
- Fig. 5: ein weiteres Detail des Verschlussdeckels nach den Fig. 2 und 3, im Axialschnitt gemäß den Linien V-V in Fig. 3 sowie vergrößerter Darstellung;
- Fig. 6: eine weitere mögliche, jedoch nicht vom Schutzumfang umfasste Ausbildung eines Verschlussdeckels, in schaubildlicher Darstellung.
Einführend sei festgehalten, dass in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und sind diese Lageangaben bei einer Lageänderung sinngemäß auf die neue Lage zu übertragen.
In der Fig. 1 ist schematisch vereinfacht eine Verpackungseinheit 1 gezeigt, welcher unter anderem einen Verpackungsbehälter 2 umfasst, der seinerseits ein offenes Ende 4 sowie ein durch bzw. mit einem Boden 5 verschlossenes Ende 6 aufweist. Zwischen dem offenen Ende 4 und dem Boden 5 erstreckt sich eine Behälterwand 7. Im Bereich des offenen Endes 4 ist weiters ein die Behälterwand 7 radial überragender Flansch 8 vorgesehen.
Der Verschlussdeckel 3 dient zum Verschließen des offenen Endes 4 des Verpackungsbehälters 2 und ist ein weiterer Bestandteil der Verpackungseinheit 1. Dabei sei erwähnt, dass jene Bauteile, nämlich der Verpackungsbehälter 2 und der Verschlussdeckel 3, welche die Verpackungseinheit 1 bilden, auch als Verpackungsbaugruppe bzw. auch nur generell als Verpackung bezeichnet werden können.
Der Verschlussdeckel 3 umfasst eine Stirnwand 9, an welcher randseitig eine Schürze 10 daran angeordnet bzw. ausgebildet ist. Weiters definiert die Behälterwand 7 zwischen dem offenen Ende 4 und dem verschlossenen Ende 6 bzw. auch die Schürze 10 des Verschlussdeckels 3 eine Längsachse 11, welche je nach gewählter Raumform des Verpackungsbehälters 2 bzw. des Verschlussdeckels 3 auch als Mittellängsachse bezeichnet werden kann. Die Längsachse 11 erstreckt sich in Axialrichtung und ist eine imaginäre Achse.

Weiters umfasst der Verschlussdeckel 3 im Bereich der Schürze 10 zumindest eine Originalitätslasche 12. Die Anzahl sowie die umfängliche Anordnung der Originalitätslasche 12 bzw. der Originalitätslaschen 12 kann in Abhängigkeit von den Größenverhältnissen des Verschlussdeckels 3 frei gewählt werden. So sind zumindest zwei Originalitätslaschen 12 vorzusehen, wobei bevorzugt mehrere, insbesondere drei, derartige Originalitätslaschen 12 bei diesem Ausführungsbeispiel über den Umfang des Verschlussdeckels 3 verteilt angeordnet sind.

Die Schürze 10 bildet weiters an ihrer von der Stirnwand 9 abgewendeten Seite ein offenes Deckelende 13 aus, welches zur Aufnahme des Verpackungsbehälters 2 mit dessen Flansch 8 ausgebildet ist.

Unter Verpackungsbehälter 2 werden Becher oder schalenförmige Behältnisse verstanden, welche bevorzugt aus einem Kunststoffmaterial hergestellt sind. Dabei kann der Querschnitt bzw. die Raumform unterschiedlichst gewählt werden. So kann der Verpackungsbehälter 2 beispielsweise durch einen Tiefziehvorgang, einen Spritzgussvorgang oder einen Schäumvorgang aus einem beliebigen Kunststoffmaterial oder einem alternativen Werkstoff hergestellt sein. Zumeist werden Becher mit einem kreisrunden Querschnitt verwendet, wobei auch davon abweichende Querschnittsformen, wie mehreckige Becherformen, denkbar sind. Es können aber auch ebenflächige Behälterwände 7 über gerundet ausgebildete Übergangsbereich miteinander verbunden sein. Bei derartigen Becherquerschnitten ist dann die Lage der Originalitätssicherungsvorrichtung bzw. der Originalitätsanzeige, insbesondere der Originalitätslasche 12 mit deren Rastmittel 28, an die jeweilige Raumform anzupassen. So könnte z.B. die Originalitätslasche 12 in einem Eckbereich bzw. einem Übergangsbereich zwischen unmittelbar benachbart angeordneten Behälterwänden 7 angeordnet sein, um das gemäß der Fig. 1 bis 5 beschriebene Hintergreifen des Flansches 8 auf seiner dem Boden 5 zugewendeten Unterseite zu erreichen. Als weiterer Bestandteil der Originalitätssicherungsvorrichtung zählt aber auch noch der Flansch 8 des Verpackungsbehälters 2.

Unabhängig davon wäre es aber auch möglich, den Verpackungsbehälter 2 zur Bildung der Verpackungseinheit 1 durch einen sogenannten Kombi-Verpackungsbehälter auszubilden. In diesem Fall umfasst der Verpackungsbehälter 2 einen Innenbehälter 14 sowie ein manschettenförmiges Außenteil 15. Der Innenbehälter 14 wird dabei bevorzugt in einem Tiefziehvorgang hergestellt, wobei aber auch die Herstellung in einem Spritzgießvorgang oder einem anderen, formgebenden Prozess aus einem Kunststoffmaterial möglich ist. Der Innenbehälter 14 weist seinerseits einen Behälterboden 16 sowie einen Behältermantel 17 auf. Auch dieser Innenbehälter 14 kann, wie dies bereits zuvor für den Verpackungsbehälter 2 beschrieben worden ist, das offene Ende 4 sowie das verschlossene Ende 6 aufweisen. Im Bereich des offenen Endes 4 ist wiederum der Flansch 8 angeordnet bzw. ausgebildet. Das manschettenförmige Außenteil 15 ist im Bereich des Behältermantels 17 angeordnet und deckt dieses zumindest bereichsweise ab.

Weiters ist es möglich, dass das offene Ende 4 des Verpackungsbehälters 2 bzw. des Innenbehälters 14 mit einem zusätzlichen Verschlusselement 18 verschlossen sein kann. Das Verschlusselement 18 kann aus den unterschiedlichsten Werkstoffen gebildet sein und kann auch als Siegelplatine oder dergleichen bezeichnet werden. Das Verschlusselement 18 kann dazu dienen, den Füllraum bzw. Aufnahmeraum des Verpackungsbehälters 2 nach dessen Befüllung mit dem Füllgut gegenüber den äußeren Umgebungsbedingungen abzuschließen. Dieses Verschließen des Füllraums mit dem Verschlusselement 18 kann beispielsweise durch eine stoffschlüssige Verbindung des Verschlusselements 18 bzw. einer darauf aufgebrachten Beschichtung, mit dem Flansch 8 erfolgen. Dies kann beispielsweise durch einen Klebevorgang, einen Schweißvorgang, insbesondere einen Siegelvorgang, oder dergleichen in bekannter Weise erfolgen.

In den Fig. 2 bis 5 ist eine mögliche und gegebenenfalls für sich eigenständige Ausführungsform des Verschlussdeckels 3 gezeigt, wobei wiederum für gleiche Teile gleiche Bezugszeichen bzw. Bauteilbezeichnungen wie in der vorangegangenen Fig. 1 verwendet werden. Um unnötige Wiederholungen zu vermeiden, wird auf die detaillierte Beschreibung in der vorangegangenen Fig. 1 hingewiesen bzw. Bezug genommen.

Der hier dargestellte Verschlussdeckel 3 umfasst die Stirnwand 9 sowie die randseitig an der Stirnwand 9 angeordnete Schürze 10.

Die Schürze 10 ist durch mehrere - im vorliegenden Fall drei Stück - in Umfangsrichtung voneinander distanziert angeordnete Schürzenteile 19 bis 21 gebildet. Dabei sei erwähnt, dass die Anzahl der Schürzenteile 19 bis 21 zumindest zwei Stück beträgt aber auch mehr als drei Stück betragen kann. In weiterer Folge wird die Ausbildung und Anordnung der Originalitätslasche 12 bzw. der Originalitätslaschen 12 nur für einen Umfangsabschnitt des Verschlussdeckels 3 beschrieben, wobei die weiteren Originalitätslaschen 12 zu der detailliert beschriebenen Originalitätslasche 12 gleichartig ausgebildet sein können. Die Schürzenteile 19 bis 21 - im vorliegenden Ausführungsbeispiel die beiden Schürzenteile 19 und 20 - sind jeweils umfänglich durch Schürzenteilenden 22, 23 begrenzt.

Wie nun besser aus der Fig. 5 zu ersehen ist, ist hier der Verschlussdeckel 3 in seiner auf den Verpackungsbehälter 2 aufgesetzten, gekuppelten Stellung gezeigt. Dabei sei erwähnt, dass der Querschnitt bzw. die Ausbildung der Stirnwand 9 in Abhängigkeit von der Ausbildung des Verpackungsbehälters 2 sowie des Füllgutes frei gewählt werden kann. Der Flansch 8 des Verpackungsbehälters 2 ragt in radialer Richtung über die Behälterwand 7 des Verpackungsbehälters 2 vor und ist in einer senkrecht zur Längsachse 11 ausgerichteten Ebene verlaufend angeordnet. Im Axialschnitt gesehen bildet der Flansch 8 nahezu einen Rechteckquerschnitt aus. Dabei bildet der bevorzugt über den Umfang durchlaufende Flansch 8 ein erstes Kupplungselement aus, welches in der Verschlussstellung mit zumindest einem am Verschlussdeckel 3 ausgebildeten weiteren Kupplungselement in Kupplungseingriff steht. Das bzw. die weiteren Kupplungselemente sind im vorliegenden Ausführungsbeispiel durch die Originalitätslaschen 12 bzw. deren nachträglich noch näher beschriebenen Bestandteile gebildet.

Bei einem kreisrund ausgebildeten Verpackungsbehälter 2 bildet der Flansch 8 an seiner dem Verschlussdeckel 3 zugewendeten Seite eine als Kreisringfläche ausgebildete Auflagefläche 24 aus. Bei einer dazu unterschiedlichen Querschnittsform weist der Flansch 8 eine dazu entsprechende Form der Auflagefläche 24 aus.

Die Stirnwand 9 bildet zumindest in ihrem äußeren Umfangsbereich an ihrer dem offenen Deckelende 13 zugewendeten Seite eine Abstützfläche 25 aus, welche ihrerseits eine Abstützebene 26 definiert. Diese Abstützeben 26 ist ebenfalls in senkrechter Richtung bezüglich der Längserstreckung der Längsachse 11 ausgerichtet. Die Schürze 10 bzw. deren Schürzenteile 19 bis 21 sind randseitig anschließend an die Abstützfläche 25 an der Stirnwand 9 angeordnet.

Wie nun besser aus einer Zusammenschau der Fig. 2 und 3 zu ersehen ist, ist zwischen den jeweils in Umfangsrichtung einander zugewendeten Schürzenteilenden 22, 23 der Schürzenteile 19, 20 ein Freiraum 27 ausgebildet. Dieser Freiraum 27 erstreckt sich umfänglich durchgehend zwischen den jeweils einander zugewendeten Schürzenteilenden 22, 23 sowie ausgehend von der Abstützfläche 25 über die volle Höhe bzw. axiale Erstreckung der Schürze 10 bzw. deren Schürzenteile 19 bis 21 und ist in der Fig. 3 als gerade Maßlinie zwischen den einander zugewendeten Schürzenteilenden 22, 23 eingetragen.

Die zuvor beschriebene Originalitätslasche 12 ist in dem Freiraum 27 angeordnet, sowie mit den jeweils einander zugewendeten Schürzenteilenden 22, 23 verbunden.

Wie nun besser aus der Fig. 4 zu ersehen ist, bei welcher ebenfalls der Verschlussdeckel 3 einer aufgesetzten Stellung auf den Verpackungsbehälter 2 gezeigt ist, ist an der Originalitätslasche 12 an ihrer der Abstützfläche 25 zugewendeten Seite zumindest ein Rastmittel 28 vorgesehen. Das Rastmittel 28 ist dabei in Axialrichtung von der von der Abstützfläche 25 definierten Abstützebene 26 distanziert in Richtung auf das offene Deckelende 13 angeordnet. Weiters ist am Rastmittel 28 eine der Abstützebene 26 zugewendete Rastfläche 29 ausgebildet.

Die axiale Distanzierung der Rastfläche 29 von der Abstützfläche 25 ist zumindest so groß gewählt, dass der Flansch 8 mit seiner Axialdicke zwischen der am Rastmittel 28 ausgebildeten Rastfläche 29 und der Abstützfläche 25 eingesetzt bzw. aufgenommen werden kann.

Weiters ist die Rastfläche 29 des Rastmittels 28 in radialer Richtung gesehen, in überdeckender Lage bezüglich der Abstützfläche 25 angeordnet. Damit kann nicht nur ein Teilabschnitt des Flansches 8 zwischen dem Rastmittel 28 und der Abstützfläche 25 aufgenommen werden, sondern die Rastfläche 29 des Rastmittels 28 hintergreift den Flansch 8 in radialer Richtung hin auf die Längsachse 11. Damit ist in der Verschlussstellung bzw. Kupplungsstellung der Flansch 8 räumlich zwischen dem Rastmittel 28, nämlich dessen Rastfläche 29 und der Abstützfläche 25 angeordnet.

Durch dieses Hintergreifen des Rastmittels 28 kann bei auf das offene Ende 4 aufgesetztem Verschlussdeckel 3 dieser nicht mehr ohne weiteres vom Verpackungsbehälter 2 abgenommen werden, ohne dass die Originalitätssicherungsvorrichtung zerstört bzw. soweit umgeformt ist, dass ein Hinweis auf eine Öffnung bereits vorliegt. Damit dient die Originalitätssicherungsvorrichtung, insbesondere die Originalitätslasche 12 mit dem oder den daran angeordneten bzw. ausgebildeten Rastmitteln 28, als Hinweis dafür, dass der Füllraum bzw. das darin eingefüllte Füllgut sich noch in einem sogenannten Originalitätszustand befindet.

Zum Abnehmen des Verschlussdeckels 3 von seiner mit dem Flansch 8 verrasteten Originalitätsstellung ist zuerst zumindest eine der Originalitätslaschen 12 soweit zu entfernen, dass zumindest die Rastmittel 28 bzw. die daran angeordneten bzw. ausgebildeten Rastflächen 29 außer Eingriff mit dem Flansch 8 kommen. Dies bedeutet, dass die Rastfläche 29 in radialer Richtung gesehen, zumindest zu ihrem überwiegenden Flächenanteil außerhalb der äußeren Umfangskontur des Flansches 8 verbracht worden ist.

Bei diesem hier gezeigten Ausführungsbeispiel ist die Rastfläche 29 von einer ersten Stirnseite 30 der Originalitätslasche 12 gebildet. Die erste Stirnseite 30 der Originalitätslasche 12 ist dabei der Abstützfläche 25 zugewendet. Des Weiteren ist die erste Stirnseite 30 und damit auch die Rastfläche 29 in Umfangsrichtung durchgehend von der Abstützfläche 25 in Axialrichtung distanziert angeordnet. Dadurch bildet sich im vorliegenden Fall zwischen der Rastfläche 29 und der Abstützfläche 25 ein durchgängiger Aufnahmeschlitz 31 aus. Die Rastfläche 29 ist in der ungeöffneten Originalitätsstellung der Originalitätslasche 12 ebenflächig sowie parallel bezüglich der Abstützfläche 25 ausgerichtet. Die Rastfläche 29 an der Stirnseite 30 der Originalitätslasche 12 entspricht einer Wandstärke der Originalitätslasche 12, kann jedoch je nach der später noch beschriebenen schräg bezüglich der Längsachse 11 verlaufenden Anordnung im Axialschnitt gesehen, um das Ausmaß der Schrägstellung dazu breiter ausgebildet sein. Die Rastfläche wird dabei ausschließlich durch die Wandstärke der Originalitätslasche 12 bestimmt, wobei bei diesem Ausführungsbeispiel keinerlei über die Wandstärke vorspringenden Ansätze zur Bildung der Rastmittel 28 vorgesehen sind.

Wie nun besser aus der Fig. 3 zu ersehen ist, ist die erste Stirnseite 30 der Originalitätslasche 12 zwischen den jeweils in Umfangsrichtung einander zugewendeten Schürzenteilenden 22, 23 geradlinig verlaufend ausgebildet. Da die Schürze 10 bzw. die diese bildenden Schürzenteile 19 bis 21 bei den hier dargestellten Verschlussdeckeln 3 bogenförmig gekrümmt, insbesondere durch Kreisbogenabschnitte, ausgebildet sind, ergibt sich durch den bevorzug geradlinigen Verlauf der ersten Stirnseite 30 eine Sehne aus, die zu einem Hintergreifen des Flansches 8 führt. Das Ausmaß des Hintergreifens der Rastfläche 29 nimmt jeweils ausgehend von den beiden Schürzenteilenden 22, 23 bis hin zur Hälfte der Längserstreckung der ersten Stirnseite 30 zu und erreicht dort das Maximum. Bei einem nicht geradlinigen Verlauf der Stirnseite 30, wie z.B. durch einen bogenförmigen Längsverlauf, mit einem zum Krümmungsradius der Schürze 10 dazu größeren Krümmungsradius, kann ebenfalls ein Hintergreifen erzielt werden.

Ist der Verschlussdeckel 3 auf den Verpackungsbehälter 2 aufgesetzt, liegt die von der Stirnwand 9 gebildete Abstützfläche 25 zumindest bereichsweise am Flansch 8 auf. In der verrasteten Stellung der Originalitätslaschen 12 ist der Flansch 8 von der zumindest einen Rastfläche 29 des Rastmittels 28 in radialer Richtung auf die Längsachse 11 hintergriffen.

Um ein einfaches Aufsetzen des Verschlussdeckels 3 auf den Verpackungsbehälter 2, insbesondere den Flansch 8 zu erzielen, ist eine im Bereich des offenen Deckelendes 13 angeordnete zweite Stirnseite 32 der Originalitätslasche 12 gesehen bogenförmig gekrümmt ausgebildet. Dabei ist die bogenförmige Krümmung auf die von der Längsachse 11 abgewendete Seite ausgerichtet. Somit verläuft die zweite Stirnseite 32 in deren Längsverlauf zwischen den einander zugewendeten Schürzenteilenden 22, 23 gekrümmt. Durch diese Auswölbung der Originalitätslasche 12 im Beriech des offenen Deckelendes 13 kann so das Erfassen der Originalitätslasche 12 erleichtert werden.

Um ein ungehindertes Aufsetzen des Verschlussdeckels 3 bei bereits vorhandenen und einstückig mit den Schürzenteilen 19 bis 21 verbundenen Originalitätslaschen 12 zu erzielen, ist das Auswölben der zweiten Stirnseite 32 zumindest im Mittelbereich der Originalitätslasche 12 in Umfangsrichtung gesehen soweit auszubilden, dass die radiale, äußere Begrenzung des Flansches 8 von der zweiten Stirnseite 32 der Originalitätslasche 12 in radialer Richtung überragt ist.

Im Axialschnitt gesehen - siehe Fig. 4 - ist eine äußere Hülllinie des Flansches 8 in strichpunktierten Linien angedeutet. Aufgrund des gekrümmt verlaufenden Längsverlaufes der zweiten Stirnseite 32 im Bereich des offenen Deckelendes 13 ist im Querschnitt bzw. Axialschnitt gesehen die Originalitätslasche 12 zumindest im Bereich von deren halben Umfangserstreckung ausgehend von der ersten Stirnseite 30 mit der dort angeordneten bzw. ausgebildeten Rastfläche 29 auf die von der Längsachse 11 abgewendeten Seite sich erweiternd ausgebildet. Damit wird eine Schrägstellung der Originalitätslasche 12 zumindest in deren Mittelbereich erzielt, wobei die Schrägstellung bezüglich der Längsachse 11 jeweils hin zu den Schürzenteilenden 22, 23 abnimmt. Weiters kann auch die Wandstärke der Originalitätslasche 12 ausgehend von der ersten Stirnseite 30 hin auf die zweite Stirnseite 32 abnehmend ausgebildet sein. Damit wird im Bereich der Rastfläche 29 eine breitere Fläche geschaffen, als im davon distanzierten Bereich der zweiten Stirnseite 32.

Wie nun besser aus der Fig. 2 zu ersehen ist, kann zumindest zwischen einem der Schürzenteilenden 22, 23 und der damit verbundenen Originalitätslasche 12 ein Solltrennbereich 33 ausgebildet sein.

Unabhängig davon oder zusätzlich dazu wäre es aber auch noch möglich, dass direkt in der Originalitätslasche 12 zwischen den einander zugewendeten Schürzenteilenden 22, 23 zumindest ein derartiger Solltrennbereich 33 ausgebildet bzw. eingeformt ist. Dieser ist in der Fig. 2 in strichlierten Linien im Mittelbereich der Originalitätslasche 12 angedeutet.

Je nach verwendetem Werkstoff zur Bildung des Verschlussdeckels 3 kann der Solltrennbereich 33, beispielsweise durch eine Schwächungslinie im Werkstoff oder durch mehrere hintereinander angeordnete Perforationen ausgebildet sein.

Damit wird es möglich, die axiale Verrastung des Verschlussdeckels 3 im Bereich seiner Originalitätslasche 12 mit dem Flansch 8 des Verpackungsbehälters 2 zu lösen, um so einen Zugang zum Füllraum und dem damit eingefüllten Füllgut zu erhalten. Je nach Anzahl und Anordnung der Schürzenteile 19 bis 21 bzw. der dazwischen angeordneten Originalitätslaschen 12 können auch mehrere über den Umfang verteilt angeordnete Solltrennbereiche 33 vorgesehen sein.

Wie nun wieder besser aus der Fig. 5 zu ersehen ist, ist an einer der Längsachse 11 zugewendeten Innenfläche 34 der Schürze 10 bzw. der die Schürze 10 bildenden Schürzenteile 19 bis 21 zumindest abschnittsweise ein in Richtung auf die Längsachse 11 vorragender Fortsatz 35 angeordnet bzw. ausgebildet. Dabei ist der Fortsatz 35 in Axialrichtung von der Abstützebene 26 bzw. der Abstützfläche 25 in Richtung auf das offene Deckelende 13 distanziert angeordnet. Zwischen der äußeren Umhüllung des Flansches 8 und der Innenfläche 34 der Schürze 10 bzw. deren Schürzenteilen 19 bis 21 ist ein geringfügiger Spalt ausgebildet, um so ein sicheres und kollisionsfreies Übergreifen des Flansches 8 durch die Schürze 10 in deren unmittelbaren Übergangsbereich bzw. Anschlussbereich an die Abstützfläche 25 der Stirnwand 9 zu erzielen. Je nach dem Ausmaß des Vorragens des Fortsatzes 35 sowie dessen axialer Distanzierung von der Abstützebene 26 kann so auch im Bereich der Schürze 10 bzw. deren Schürzenteilen 19 bis 21 eine Halterung bzw. bis hin zu einer zusätzlichen Arretierung bzw. Fixierung des Verschlussdeckels 3 am Flansch 8 und somit am Verpackungsbehälter 2 erreicht werden.

Des Weiteren kann an der Stirnwand 9 ein in Richtung auf das offene Deckelende 13 vorragender, bevorzugt umlaufend ausgebildeter Ansatz 36 angeordnet bzw. ausgebildet sein. Dabei ist der Ansatz 36 im Axialschnitt gesehen von der Schürze 10 in radialer Richtung hin in Richtung auf die Längsachse 11 distanziert angeordnet. Weiters wäre es aber noch möglich, dass der Ansatz 36 auch noch in das aufzunehmende offene Ende 4 des Verpackungsbehälters 2 hineinragt. Je nach radialer Distanzierung und gegenseitiger Abstimmung kann der Ansatz 36 auch noch dazu dienen, dass dieser an der Innenfläche des Verpackungsbehälters 2 bzw. des Flansches 8 anliegt und eine Art umlaufende Dichtlippe ausbildet.

Die Stirnwand 9 im Bereich ihrer randseitig verlaufenden Abstützfläche 25 bildet im Zusammenwirken mit der Schürze 10 sowie dem Ansatz 36 einen im Wesentlichen U-förmig nach unten in Richtung auf das offene Deckelende 13 Aufnahmeraum für den Flansch 8 aus.

Der Verschlussdeckel 3 kann vollständig aus einem bevorzugt in einem Spritzgussprozess verarbeitbaren Werkstoff gebildet sein. Dabei haben sich beispielsweise Kunststoffe sowie kompostierbare Werkstoffe oder dergleichen bewehrt. So können hier als Kunststoffe beispielsweise Polypropylen (PP), Polyamid (PA), Polystyrol (PS), Polycarbonat (PC) sowie nicht näher weiter bezeichnete, spritzbare Werkstoffe Anwendung finden.

Es wäre aber auch denkbar, den Verschlussdeckel 3 in einem Tiefziehprozess oder einem anderen Umformprozess herzustellen.

Eine weitere Möglichkeit zur Ausbildung des Verschlussdeckels 3 bestünde noch darin, dass dieser, ähnlich wie dies bereits für den Kombi-Verpackungsbehälter beschrieben worden ist, durch einen Kombi-Bauteil gebildet ist. Dabei könnte beispielsweise ein Deckelspiegel 37 aus einem zum Kunststoffmaterial eines Deckelrandes 38 unterschiedlichen Werkstoff gebildet sein. Um Masse an Kunststoffmaterial zur Bildung des Verschlussdeckels 3 einzusparen, kann beispielsweise der Deckelspiegel 37 in einem überwiegenden Anteil aus einer vorwiegend aus Papier oder Karton gebildeten Trägerlage gebildet sein. Der Deckelrand 38 kann beispielsweise durch einen Spritzgussvorgang daran angeformt sein.

In der Fig. 6 ist eine weitere und gegebenenfalls für sich eigenständige, nicht durch den Schutzumfang umfasste Ausführungsform des Verschlussdeckels 3 gezeigt, wobei wiederum für gleiche Teile gleiche Bezugszeichen bzw. Bauteilbezeichnungen wie in den vorangegangenen Fig. 1 bis 5 verwendet werden. Um unnötige Wiederholungen zu vermeiden, wird auf die detaillierte Beschreibung in den vorangegangenen Fig. 1 bis 5 hingewiesen bzw. Bezug genommen.
Auch bei diesem hier gezeigten Ausführungsbeispiel ist vorgesehen, dass durch die an der Originalitätslasche 12 angeordneten bzw. ausgebildeten Rastmittel 28 bei einer auf den Verpackungsbehälter 2 aufgesetzten Stellung des Verschlussdeckels 3 eine in axialer Richtung wirkende Verrastung zwischen den Rastmitteln bzw. den daran angeordneten Rastflächen 29 und dem Flansch 8 erfolgt. So sind bei diesem Ausführungsbeispiel an der Originalitätslasche 12 in Umfangsrichtung mehrere Rastmittel 28 hintereinander angeordnet. Diese ragen in radialer Richtung gesehen von der Originalitätslasche 12, insbesondere von deren Innenseite bzw. Innenfläche auf die Längsachse 11 vor. Auch diese Rastmittel 28 weisen wiederum die Rastflächen 29 auf, welche in Axialrichtung von der von der Abstützfläche 25 definierten Abstützebene 26 distanziert in Richtung auf das offene Deckelende 13 angeordnet sind.
Die Originalitätslasche 12 weist einen in etwa der Schürze 10 entsprechend ausgerichteten bogenförmigen, insbesondere kreisbogenförmigen Längsverlauf auf, wobei die Originalitätslasche 12 randseitig entlang der Stirnwand 9 daran angeordnet und mit dieser zumindest abschnittsweise verbunden ist. Um auch hier eine Abtrennung bzw. ein Hochschwenken der Originalitätslasche 12 zu ermöglichen, kann auch im Übergangsbereich bzw. Anbindungsbereich der Originalitätslasche 12 an die Stirnwand 9 ein Solltrennbereich oder ein Schwächungsbereich vorgesehen sein. Des Weiteren ist auch hier die Originalitätslasche 12 zwischen den in Umfangsrichtung einander zugewendeten Schürzenteilenden 22, 23 der jeweiligen Schürzenteile 19 bis 21 angeordnet bzw. aufgenommen. Weiters ist die Originalitätslasche 12 jeweils mit den einander zugewendeten Schürzenteilenden 22, 23 verbunden. Die Anordnung bzw. das Vorsehen des zuvor beschriebenen Solltrennbereichs 33 kann analog zu den zuvor beschriebenen Ausführungsformen erfolgen.
Aus formtechnischen Gründen zur Bildung der einzelnen Rastmittel 28, welche hier als stegförmige bzw. fingerförmige Fortsätze ausgebildet sind, können im Deckelrand 38 zwischen dem äußeren Rand der Stirnwand 9 sowie dem der Stirnwand 9 zugewendeten Abschnitt der Originalitätslasche 12 zusätzliche Ausnehmungen 39 vorgesehen sein. Diese dienen dazu, die einzelnen Rastmittel 28 in einem Spritzgussprozess ausformen zu können.

Dabei sei erwähnt, dass aufgrund des Vorsehens der Ausnehmungen 39 im Bereich der einzelnen Rastmittel 28 direkt gegenüberliegend an der Stirnwand 9 keine körperliche Abstützfläche 25 angeordnet ist, jedoch das Rastmittel 28 mit seiner Rastfläche 29 den Flansch 8 in radialer Richtung hintergreift und somit ebenfalls in radialer Richtung gesehen in überdeckender Lage bezüglich der Abstützfläche 25 angeordnet ist.

Bei diesen hier beschriebenen Ausbildungen der Originalitätslasche 12 zur Bildung einer Originalitätssicherungsvorrichtung zwischen dem Verpackungsbehälter 2 und dem Verschlussdeckel 3 sind die Rastmittel 28 und/oder die Originalitätslasche 12 selbst für den Aufsetzvorgang in radialer Richtung elastisch verformbar ausgebildet. Damit kann ein einfacher Verschlussvorgang durchgeführt werden. Nach dem Befüllen wird der Verschlussdeckel 3 auf das offene Ende 4 des Verpackungsbehälter 2 aufgesetzt und mit einer in Axialrichtung wirkenden Druckkraft dagegen gedrückt. Im Zuge der Aufsetzbewegung werden die Rastmittel 28 bzw. die diese bildenden Originalitätslaschen 12 durch den Flansch 8 in radialer Richtung aufgeweitet, wodurch bei weiter durchgeführter Aufsetzbewegung die Rastmittel 28 mit ihren Rastflächen 29 in Axialrichtung über den Flansch 8 auf seine dem Boden 5 zugewendete Seite verlagert werden und anschließend in eine den Flansch 8 auf seiner von der Auflagefläche 24 abgewendeten Seite hintergreifende Rastposition selbsttätig zurückverstellt werden. Damit wird bzw. werden bei einer axialen Abhebebewegung des Verschlussdeckel 3 die Rastflächen 29 an die dem Boden 5 zugewendet Unterseite des Flansches 8 zur Anlage gebracht und stützen sich daran ab. Damit kann nur durch Auftrennen bzw. Zerstören zumindest einer der Originalitätslaschen 12 eine Abnahme des Verschlussdeckels 3 vom Verpackungsbehälter 2 erfolgen.

Ist ein manschettenförmiges Außenteil 15 vorgesehen, wird dieses zumeist aus einem ebenflächigen Zuschnitt zu einem Mantel gewickelt. Durch das Wickeln des Zuschnitts werden dann einander zugewendete Enden in einem Überlappungsbereich miteinander verbunden. Dies erfolgt zumeist durch eine sogenannte Überlappungsnaht. Das Wickeln und das anschließende Verbinden der beiden Enden kann dabei, wie dies bereits aus dem Stand der Technik hinlänglich bekannt ist, zum Beispiel durch Verkleben erfolgen. Als Beispiel wird hier auf die EP 0 408 515 B1 hingewiesen bzw. Bezug genommen.

Das Vereinigen des manschettenförmigen Außenteils 15 mit dem Innenbehälter 14 bzw. das Aufbringen auf den Innenbehälter 14 kann auf unterschiedlichste Arten erfolgen bzw. durchgeführt werden.

Eine erste Möglichkeit besteht darin, zuerst den Zuschnitt zu einem Mantel zu wickeln und dann die einander zugewendeten Enden miteinander zu verbinden. Das so vorbereitete Außenteil wird dann in einen Formhohlraum einer Tiefziehform eingelegt und erst daran anschließend der herzustellende Innenbehälter 14 durch einen Tiefziehvorgang ausgehend von einer vorgewärmten Schicht aus einem umformbaren Werkstoff hinein geformt. Dadurch wird das den Innenbehälter 14 bildende Material an die Innenfläche des manschettenförmigen Außenteils 15 angelegt. Dieses Herstellungsverfahren kann als sogenanntes Inline-Verfahren bezeichnet werden.

Eine zweite Möglichkeit sieht vor, ebenfalls zuerst den Zuschnitt zu einem Mantel zu wickeln und dann die einander zugewendeten Enden miteinander zu verbinden. Getrennt davon wird der Innenbehälter 14 bevorzugt durch einen Tiefziehvorgang hergestellt. Da die Raumform des Innenbehälters bei gewissen Produkten stets gleich ist, jedoch die Bedruckung des aufzubringenden Außenteils vom Füllgut abhängig ist, kann so einfach darauf beim anschließenden Fügevorgang Rücksicht genommen werden. Je nach Bedarf und Anforderung kann der vorbereitete Innenbehälter 14 mit dem entsprechenden Außenteil 15 zum Kombi-Verpackungsbehälter vereinigt werden. Dies kann z.B. dadurch erfolgen, dass entweder das manschettenförmige Außenteil 15 auf den Innenbehälter 14 aufgeschoben wird oder der Innenbehälter 14 in das manschettenförmige Außenteil 15 eingeschoben wird.

Es besteht auch noch eine weitere Möglichkeit, den Zuschnitt auf den Innenbehälter 14 aufzubringen. Hier wird nur ein ebenflächiger Zuschnitt vorbereitet, jedoch noch nicht zu einem manschettenförmigen Außenteil 15 geformt. Der Innenbehälter 14 wird getrennt davon bevorzugt durch einen Tiefziehvorgang hergestellt. Der Innenbehälter 14 wird zum Aufbringen des Zuschnitts auf einen Haltedorn aufgesteckt, dann der Zuschnitt im Bereich des Behältermantels 17 vorpositioniert, gegebenenfalls sogar damit verbunden, und anschließend um den Behältermantel 17 herumgewickelt. Die dann einander überlappenden Enden des Zuschnitts werden anschließend in deren Überlappungsbereich miteinander verbunden.

Das manschettenförmige Außenteil 14 wird bevorzugt aus einem Kartonmaterial mit einer ausreichenden Festigkeit in Bezug auf die Aufnahme und Übertragung von insbesondere axial wirkenden Druckkräften gebildet und aus einem ebenflächigen Zuschnitt zu einem Mantel gewickelt, wie dies bereits hinlänglich bekannt ist. Der Zuschnitt wird zumeist in seiner unverformten ebenen Lage bedruckt sowie gegebenenfalls noch mit einer zusätzlichen Beschichtung versehen. Als Werkstoff wird zumeist ein Zellulosematerial verwendet, wobei dies auch ein im Recyclingverfahren hergestellter Karton oder Starkpapier sein kann. Wird eine Schicht bzw. Lage des Außenteils 14 aus einem Recyclingmaterial gebildet, kann auf zumindest einer der Oberflächen eine zusätzliche Schicht aus einem hochwertigeren Papier angeordnet bzw. damit verbunden sein. Diese zusätzliche Schicht dient einer einwandfreien Bedruckung zur Herstellung von Verzierungen, Beschriftungen sowie Produktinformationen.

Das manschettenartige bzw. mantelartige Außenteil 14 führt zu einem zusätzlichen Verstärkung- bzw. Versteifungseffekt des Innenbehälters 15 und somit des gesamten Kombi-Verpackungsbehälters.

Damit ist zum einen eine hohe Festigkeit und gute Wärmeisolierung und zum anderen ein optimaler Lichtschutz für den Inhalt des Verpackungsbehälters gegeben.

Dabei kann insbesondere auch vorgesehen sein, dass der Karton im Bereich der Schnittkanten zusätzlich mit einem wasserabweisenden Material beschichtet oder versiegelt wird. Dies ist besonders dann von Vorteil, wenn die Verpackungsbehälter einem erhöhten Feuchtigkeitszutritt ausgesetzt sind. Durch die Beschichtung des für das Außenteil 14 verwendeten Kartons mit einer wasserabweisenden Schicht wird nämlich verhindert, dass es in einer feuchten Umgebung zu einem Aufquellen des Kartons und schließlich zu einem Ablösen vom Behältermantel 17 des Verpackungsbehälters 2, insbesondere des Innenbehälters 14 kommt.

Als Behältermantel 17 wird jener Abschnitt des Innenbehälters 14 verstanden, welcher sich zwischen dem offenen Ende 4, insbesondere dem Flansch 8, und dem Boden 5 in überwiegend axialer Richtung erstreckt. Bevorzugt wird der Innenbehälter 14 mit seinem Behältermantel 17 derart ausgebildet, dass sich dieser ausgehend vom offenen Ende 4 hin zum Boden 5 konisch verjüngt.

Als Werkstoff für das mantelartige Außenteil 14 kann Karton aber auch ein Kunststoff oder ein alternativer Kunststoff mit biologisch abbaubaren Eigenschaften verwendet werden. Insbesondere ist es auch möglich, einen Verbundwerkstoff, der aus mehreren Schichten unterschiedlicher Materialien, wie Karton, Kunststoff aber auch Metallfolien, aufgebaut ist, zu verwenden. Im Falle der Verwendung eines Kartonwerkstoffs ist vorgesehen, das entsprechende Außenteil 14 mit einer wasserabweisenden Schicht zu versehen. Dies kann z.B. durch Verwendung eines mit einer Kunststofffolie kaschierten Kartonstreifens, der entsprechend zugeschnitten wird, erfolgen.

Eine Alternative zu herkömmlichen, oft nicht mehr weiter verwendbaren und damit nach ihrem Gebrauch zu Abfall werdenden Packstoffen sind Verpackungen, welche zu ihrem überwiegenden Teil oder aber auch vollständig aus kompostierbaren Materialien gebildet sind. Sie werden aus biologisch abbaubaren Werkstoffen hergestellt und bestehen teilweise oder komplett aus nachwachsenden Rohstoffen, wie Stärke, Cellulose oder Polymilchsäure. Diese Werkstoffe eignen sich als Verpackungsmaterialien für verschiedene Produkte, zum Beispiel für Lebensmittel.

Die Ausführungsbeispiele zeigen mögliche Ausführungsvarianten der Verpackungseinheit 1, insbesondere dessen Verschlussdeckel 3, wobei an dieser Stelle bemerkt sei, dass die Erfindung nicht auf die speziell dargestellten Ausführungsvarianten derselben eingeschränkt ist, sondern vielmehr auch diverse Kombinationen der einzelnen Ausführungsvarianten untereinander möglich sind und diese Variationsmöglichkeit aufgrund der Lehre zum technischen Handeln durch gegenständliche Erfindung im Können des auf diesem technischen Gebiet tätigen Fachmannes liegt.

Weiters können auch Einzelmerkmale oder Merkmalskombinationen aus den gezeigten und beschriebenen unterschiedlichen Ausführungsbeispielen für sich eigenständige, erfinderische oder erfindungsgemäße Lösungen darstellen.

Die den eigenständigen erfinderischen Lösungen zugrundeliegende Aufgabe kann der Beschreibung entnommen werden.

Vor allem können die einzelnen in den Fig. 1; 2 bis 5 gezeigten Ausführungen den Gegenstand von eigenständigen, erfindungsgemäßen Lösungen bilden. Die diesbezüglichen, erfindungsgemäßen Aufgaben und Lösungen sind den Detailbeschreibungen dieser Figuren zu entnehmen.
Der Ordnung halber sei abschließend darauf hingewiesen, dass zum besseren Verständnis des Aufbaus der Verpackungseinheit 1 dieser bzw. dessen Bestandteile teilweise unmaßstäblich und/oder vergrößert und/oder verkleinert dargestellt wurden.

**Bezugszeichenaufstellung**

| | | | |
|---|---|---|---|
| 1 | Verpackungseinheit | 31 | Aufnahmeschlitz |
| 2 | Verpackungsbehälter | 32 | zweite Stirnseite |
| 3 | Verschlussdeckel | 33 | S olltrennbereich |
| 4 | offenes Ende | 34 | Innenfläche |
| 5 | Boden | 35 | Fortsatz |
| 6 | verschlossenes Ende | 36 | Ansatz |
| 7 | Behälterwand | 37 | Deckelspiegel |
| 8 | Flansch | 38 | Deckelrand |
| 9 | Stirnwand | 39 | Ausnehmung |
| 10 | Schürze | | |
| 11 | Längsachse | | |
| 12 | Originalitätslasche | | |
| 13 | offenes Deckelende | | |
| 14 | Innenbehälter | | |
| 15 | Außenteil | | |
| 16 | Behälterboden | | |
| 17 | Behältermantel | | |
| 18 | Verschlusselement | | |
| 19 | Schürzenteil | | |
| 20 | Schürzenteil | | |
| 21 | Schürzenteil | | |
| 22 | Schürzenteilende | | |
| 23 | Schürzenteilende | | |
| 24 | Auflagefläche | | |
| 25 | Abstützfläche | | |
| 26 | Abstützebene | | |
| 27 | Freiraum | | |
| 28 | Rastmittel | | |
| 29 | Rastfläche | | |
| 30 | erste Stirnseite | | |

## Patentansprüche

1. Versahlussdeckal (3) mit Originalitätssicherung für ein offenes Ende (4) eines Verpackungsbehälters (2), an welchem Verpackungsbehälter (2) ein eine Behälterwand (7) radial überragender Flansch (8) angeordnet ist, mit
einer Stirnwand (9),
einer Schürze (10), welche randseitig an der Stirnwand (9) angeordnet ist und eine Längsachse (11) definiert,
zumindest einer Originalitätslasche (12),
wobei die Schürze (10) an ihrer von der Stirnwand (9) abgewendeten Seite ein offenes Deckelende (13) ausbildet, wobei
in einem äußeren Umfangsbereich der Stirnwand (9) an ihrer dem offenen Deckelendes (13) zugewendeten Seite eine Abstützfläche (25) ausgebildet ist, welche eine Abstützebene (26) definiert, und an die Abstützfläche (25) randseitig die Schürze (10) abschließt,
wobei die Schürze (10) durch mehrere in Umfangsrichtung voneinander distanziert angeordnete Schürzenteile (19, 20, 21) gebildet ist, und die Schürzenteile (19, 20, 21) jeweils umfänglich durch Schürzenteilenden (22, 23) begrenzt sind, und die Schürzenteile (19, 20, 21) in Umfangsrichtung bogenförmig gekrümmt, insbesondere durch Kreisbogenabschnitte, ausgebildet sind,
und wobei zwischen den jeweils in Umfangsrichtung einander zugewendeten Schürzenteilenden (22, 23) der Schürzenteile (19, 20, 21) ein Freiraum (27) ausgebildet ist,
wobei die Originalitätslasche (12) im Freiraum (27) angeordnet sowie mit den einander zugewendeten Schürzenteilenden (22, 23) verbunden ist,
und an der Originalitätslasche (12) an ihrer der Abstützfläche (25) zugewendeten Seite zumindest ein Rastmittel (28) vorgesehen ist, welches Rastmittel (28) in Axialrichtung von der von der Abstützfläche (25) definierten Abstützebene (26) distanziert in Richtung auf das offene Deckelende (13) angeordnet ist und am Rastmittel (28) eine der Abstützebene (26) zugewendete Rastfläche (29) ausgebildet ist,
wobei die Rastfläche (29) des Rastmittels (28) in radialer Richtung gesehen in überdeckender Lage bezüglich der Abstützfläche (25) angeordnet ist, und die axiale Distanzierung des Rastmittels (28) von der Abstützfläche (25) zur Aufnahme eines Teilabschnitts des Flansches (8) sowie zum Hintergreifen desselben dient und wobei
von einer ersten Stirnseite (30) der Originalitätslasche (12) die Rastfläche (29) gebildet ist und die erste Stirnseite (30) in Umfangsrichtung durchgehend von der Abstützfläche (25) distanziert angeordnet ist,
**dadurch gekennzeichnet, dass**
die erste Stirnseite (30) der Originalitätslasche (12) zwischen den jeweils in Umfangsrichtung einander zugewendeten Schürzenteilenden (22, 23) geradlinig verlaufend ausgebildet ist und dass eine im Bereich des offenen Deckelendes (13) angeordnete zweite Stirnseite (32) der Originalitätslasche (12) in Umfangsrichtung gesehen einen bogenförmig, auf die von der Längsachse (11) abgewendete Seite radial nach auswärts ragenden, gekrümmt verlaufenden Längsverlauf aufweist und
dass im Axialschnitt gesehen die Originalitätslasche (12) zumindest im Bereich von deren halben Umfangserstreckung ausgehend von der ersten Stirnseite (30) auf die von der Längsachse (11) abgewendete Seite sich erweiternd ausgebildet ist und damit die Originalitätslasche (12) zumindest in deren Mittelbereich eine Schrägstellung bezüglich der Längsachse (11) aufweist und die Schrägstellung bezüglich der Längsachse (11) jeweils hin zu den Schürzenteilenden (22, 23) abnimmt.

2. Verschlussdeckel (3) nach Anspruch 1, **dadurch gekennzeichnet, dass** zumindest zwischen einem Schürzenteilende (22, 23) und der damit verbundenen Originalitätslasche (12) ein Solltrennbereich (33) ausgebildet ist.

3. Verschlussdeckel (3) nach Anspruch 1, **dadurch gekennzeichnet, dass** in der Originalitätslasche (12) zwischen den einander zugewendeten Schürzenteilenden (22, 23) zumindest ein Solltrennbereich (33) ausgebildet ist.

4. Verschlussdeckel (3) nach Anspruch 2 oder 3, **dadurch gekennzeichnet, dass** der Solltrennbereich (33) durch eine Schwächungslinie im Werkstoff oder eine Perforation ausgebildet ist.

5. Verschlussdeckel (3) nach einem der vorherhergehenden Ansprüche, **dadurch gekennzeichnet, dass** an einer Innenfläche (34) der die Schürze (10) bildenden Schürzenteile (19 bis 21) zumindest abschnittsweise ein in Richtung auf die Längsachse (11) vorragender Fortsatz (35) angeordnet ist, welcher in Axialrichtung von der Abstützebene (26) in Richtung auf das offene Deckelende (13) distanziert ist.

6. Verschlussdeckel (3) nach einem der vorherhergehenden Ansprüche, **dadurch gekennzeichnet, dass** an der Stirnwand (9) ein in Richtung auf das offene Deckelende (13) vorragender, bevorzugt umlaufender, Ansatz (36) angeordnet ist, welcher von der Schürze (10) in radialer Richtung in Richtung auf die Längsachse (11) distanziert angeordnet ist und in das aufzunehmende offene Ende (4) des Verpackungsbehälters (2) hineinragt.

7. Verschlussdeckel (3) nach einem der vorherhergehenden Ansprüche, **dadurch gekennzeichnet, dass** dieser durch einen Kombi-Bauteil gebildet ist, wobei ein Deckelspiegel (37) aus einem zum Kunststoffmaterial eines Deckelrandes (38) unterschiedlichen Werkstoff gebildet ist.

8. Verschlussdeckel (3) nach Anspruch 7, dadurch gekenntzeichnet, dass der Deckelspiegel (37) in einem überwiegenden Anteil aus einer vorwiegend aus Papier oder Karton gebildeten Trägerlage gebildet ist, an welche der Deckelrand (38) daran angeformt ist.

9. Verpackungseinheit (1) umfassend einen Verpackungsbehälter (2) mit einem offenen Ende (4) und einem durch einen Boden (5) verschlossenes Ende (6), wobei sich zwischen dem offenen Ende (4) und dem Boden (5) eine Behälterwand (7) erstreckt, und im Bereich des offenen Endes (4) ein die Behälterwand (7) radial überragender Flansch (8) angeordnet ist, sowie einen Verschlussdeckel (3) zum Verschließen des offenen Endes (4), **dadurch gekennzeichnet, dass** der Verschlussdeckel (3) nach einem der Ansprüche 1 bis 8 ausgebildet ist.

10. Verpackungseinheit (1) nach Anspruch 9, **dadurch gekennzeichnet, dass** bei auf den Verpackungsbehälter (2) aufgesetztem Verschlussdeckel (3) die von der Stirnwand (9) gebildete Abstützfläche (25) am Flansch (8) aufliegt und der Flansch (8) von der zumindest einen Rastfläche (29) des Rastmittels (28) der Originalitätslasche (12) in radialer Richtung auf die Längsachse (11) an seiner dem Boden (5) zugewendeten Seite hintergriffen ist.

11. Verpackungseinheit (1) nach Anspruch 9 oder 10, **dadurch gekennzeichnet, dass** das offene Ende (4) des Verpackungsbehälters (2) mit einem zusätzlichen Verschlusselement (18) verschlossen ist, wobei das Verschlusselement (18) mit dem Flansch (8) stoffschlüssig verbunden ist.

12. Verpackungseinheit (1) nach einem der Ansprüche 9 bis 11, **dadurch gekennzeichnet, dass** der Verpackungsbehälter (2) durch einen Kombi-Verpackungsbehälter umfassend einen Innenbehälter (14) mit einem Behälterboden (15), einem Behältermantel (17) und einem Flansch (8), sowie ein den Innenbehälter (14) im Bereich seines Behältermantels (17) zumindest bereichsweise abdeckenden manschettenformiges Außenteil (15) gebildet ist.

## Claims

1. A closure cover (3) with tamperproof securing means for an open end (4) of a packaging container (2), a flange (8) which protrudes radially over a container wall (7) being arranged on the packaging container (2), comprising
a front wall (9),
a skirt (10) which is arranged on the edge side on the front wall (9) and defines a longitudinal axis (11),
at least one tamperproof tab (12),
wherein the skirt (10) on its side remote from the front wall (9) forms an open cover end (13), wherein
in an external peripheral region of the front wall (9) a support surface (25) is formed on the side thereof facing the open cover end (13), said support surface (25) defining a support plane (26) and the skirt (10) bearing against the support surface (25) on the edge side,
wherein the skirt (10) is formed by a plurality of skirt parts (19, 20, 21) which are arranged spaced apart from one another in the peripheral direction and the skirt parts (19, 20, 21) are defined in each case on the periphery by skirt part ends (22, 23), and the skirt parts (19,20, 21) are configured so as to be curved in an arcuate manner in the peripheral direction, in particular by circular arc portions,
and wherein a free space (27) is configured between the skirt part ends (22, 23) of the skirt parts (19, 20, 21) which face one another in each case in the peripheral direction, wherein the tamperproof tab (12) is arranged in the free space (27) and is connected to the skirt part ends (22, 23) which face one another,
and at least one latching means (28) is provided on the tamperproof tab (12) on the side thereof facing the support surface (25), which latching means (28) in the axial direction is arranged spaced apart from the support plane (26) defined by the support surface (25), in the direction of the open cover end (13), and a latching surface (29) facing the support plane (26) is configured on the latching means (28),
wherein the latching surface (29) of the latching means (28), viewed in the radial direction, is arranged in an overlapping position relative to the support surface (25), and the axial spacing of the latching means (28) from the support surface (25) serves for receiving a partial portion of the flange (8) and for engaging behind said flange (8) and wherein the latching surface (29) is formed by a first front face (30) of the tamperproof tab (12) and the first front face (30) is arranged continuously spaced apart from the support surface (25) in the peripheral direction,
**characterised in that**
the first front face (30) of the tamperproof tab (12) is configured to extend in a linear manner between the skirt part ends (22, 23) which respectively face one another in the peripheral direction, and **in that** a second front face (32) of the tamperproof tab (12) which is arranged in the region of the open cover end (13), viewed in the peripheral direction, has an arcuate longitudinal path protruding radially outwardly toward the side remote from the longitudinal axis (11) and extending in a curved manner and
**in that**, viewed in axial section, the tamperproof tab (12) at least in the region of half of the peripheral extent thereof is configured to widen starting from the first front face (30) toward the side remote from the longitudinal axis (11), and thus the tamperproof tab (12) at least in the central region thereof has an oblique position relative to the longitudinal axis (11) and the oblique position relative to the longitudinal axis (11) in each case reduces toward the skirt part ends (22, 23).

2. The closure cover (3) according to claim 1, **characterised in that** a set rupture region (33) is configured at least between a skirt part end (22, 23) and the tamperproof tab (12) connected thereto.

3. The closure cover (3) according to claim 1, **characterised in that** at least one set rupture region (33) is configured in the tamperproof tab (12) between the skirt part ends (22, 23) facing one another.

4. The closure cover (3) according to claim 2 or 3, **characterised in that** the set rupture region (33) is configured by a weakened line in the material or a perforation.

5. The closure cover (3) according to one of the preceding claims, **characterised in that** an extension (35) protruding in the direction towards the longitudinal axis (11) is at least partially arranged on an inner surface (34) of the skirt parts (19 to 21) forming the skirt (10), said extension (35) being spaced apart in the axial direction from the support plane (26) in the direction towards the open cover end (13).

6. The closure cover (3) according to one of the preceding claims, **characterised in that** a preferably peripheral shoulder (36) protruding in the direction towards the open cover end (13) is arranged on the front wall (9), said shoulder (36) being arranged spaced apart from the skirt (10) in the radial direction, toward the longitudinal axis (11), and protruding into the open end (4) of the packaging container (2) to be received.

7. The closure cover (3) according to one of the preceding claims, **characterised in that** said closure cover (3) is formed by a combined component, wherein a cover top surface (37) is formed from a material which is different from the plastics material of a cover edge (38).

8. The closure cover (3) according to claim 7, **characterised in that** in a substantial proportion the cover top surface (37) is formed from a carrier layer formed primarily from paper or cardboard, the cover edge (38) being integrally formed thereon.

9. A packaging unit (1) comprising a packaging container (2) having an open end (4) and an end (6) closed by a base (5), wherein a container wall (7) extends between the open end (4) and the base (5), and a flange (8) protruding radially over the container wall (7) is arranged in the region of the open end (4), as well as a closure cover (3) for closing the open end (4), **characterised in that** the closure cover (3) is configured according to one of claims 1 to 8.

10. The packaging unit (1) according to claim 9, **characterised in that** in the closure cover (3) positioned on the packaging container (2), the support surface (25) formed by the front wall (9) bears against the flange (8), and the flange (8) is engaged behind by the at least one latching surface (29) of the latching means (28) of the tamperproof tab (12) in the radial direction toward the longitudinal axis (11) on its side facing the base (5).

11. The packaging unit (1) according to claim 9 or 10, **characterised in that** the open end (4) of the packaging container (2) is closed by an additional closure element (18), wherein the closure element (18) is connected by a material connection to the flange (8).

12. The packaging unit (1) according to one of claims 9 to 11, **characterised in that** the packaging container (2) is formed by a combination packaging container comprising an internal container (14) with a container base (16), a container casing (17) and a flange (8), as well as a sleeve-shaped external part (15) at least partially covering the internal container (14) in the region of its container casing (17).

## Revendications

1. Couvercle de fermeture (3) muni d'une garantie d'inviolabilité pour une extrémité ouverte (4) d'un contenant d'emballage (2), contenant d'emballage (2) sur lequel est disposée une bride (8) dépassant radialement d'une paroi de contenant (7), avec une paroi frontale (9),
une jupe (10), laquelle est disposée côté bord sur la paroi frontale (9) et définit un axe longitudinal (11),
au moins une languette d'inviolabilité (12),
la jupe (10) constituant, sur son côté éloigné de la paroi frontale (9), une extrémité de couvercle (13) ouverte,
une surface d'appui (25) étant constituée dans une zone périphérique extérieure de la paroi frontale (9) sur son côté tourné vers l'extrémité de couvercle (13) ouverte, laquelle surface d'appui (25) définit un plan d'appui (26) et raccorde, côté bord, la jupe (10) à la surface d'appui (25),
la jupe (10) étant formée par plusieurs parties de jupe (19, 20, 21) disposées à distance les unes des autres dans la direction périphérique, et les parties de jupe (19, 20, 21) étant limitées respectivement de façon périphérique par des extrémités de parties de jupe (22, 23), et les parties de jupe (19, 20, 21) étant courbées en forme d'arc dans la direction périphérique, en particulier par des segments d'arc de cercle,
et un espace libre (27) étant constitué entre les extrémités de parties de jupe (22, 23) des parties de jupe (19, 20, 21) qui sont tournées l'une vers l'autre respectivement dans la direction périphérique,
la languette d'inviolabilité (12) étant disposée dans l'espace libre (27) ainsi que raccordée aux extrémités de parties de jupe (22, 23) tournées l'une vers l'autre,
et au moins un moyen d'encliquetage (28) étant prévu sur la languette d'inviolabilité (12) sur son côté tourné vers la surface d'appui (25), lequel moyen d'encliquetage (28) est disposé à distance, dans la direction axiale, du plan d'appui (26) défini par la surface d'appui (25) en direction de l'extrémité de couvercle (13) ouverte, et une surface d'encliquetage (29) tournée vers le plan d'appui (26) étant constituée sur le moyen d'encliquetage (28),
la surface d'encliquetage (29) du moyen d'encliquetage (28) étant, vue dans la direction radiale, disposée en position de recouvrement par rapport à la surface d'appui (25), et l'espacement axial entre le moyen d'encliquetage (28) et la surface d'appui (25) servant à la réception d'un tronçon partiel de la bride (8) ainsi qu'à l'accrochage de celle-ci par l'arrière, et
la surface d'encliquetage (29) étant formée d'un premier côté frontal (30) de la languette d'inviolabilité (12), et le premier côté frontal (30) étant disposé de façon continue à distance de la surface d'appui (25) dans la direction périphérique,
**caractérisé en ce que**
le premier côté frontal (30) de la languette d'inviolabilité (12) est constitué de façon rectiligne entre les extrémités de parties de jupe (22, 23) tournées respectivement l'une vers l'autre dans la direction périphérique, et **en ce qu'**un deuxième côté frontal (32) de la languette d'inviolabilité (12) disposé dans la zone de l'extrémité de couvercle (13) ouverte présente, vu dans la direction périphérique, un tracé longitudinal courbé en forme d'arc, dépassant vers l'extérieur radialement sur le côté éloigné de l'axe longitudinal (11), et
**en ce que**, vue en coupe axiale, la languette d'inviolabilité (12) est constituée, au moins dans la zone de sa demi-étendue périphérique, en s'élargissant à partir du premier côté frontal (30) vers le côté éloigné de l'axe longitudinal (11), et ainsi la languette d'inviolabilité (12) présente, au moins dans sa zone centrale, une position oblique par rapport à l'axe longitudinal (11), et la position oblique par rapport à l'axe longitudinal (11) diminue en direction des extrémités de parties de jupe (22, 23).

2. Couvercle de fermeture (3) selon la revendication 1, **caractérisé en ce qu'**une zone de séparation programmée (33) est constituée au moins entre une extrémité de partie de jupe (22, 23) et la languette d'inviolabilité (12) qui lui est raccordée.

3. Couvercle de fermeture (3) selon la revendication 1, **caractérisé en ce qu'**au moins une zone de séparation programmée (33) est constituée dans la languette d'inviolabilité (12) entre les extrémités de parties de jupe (22, 23) tournées l'une vers l'autre.

4. Couvercle de fermeture (3) selon la revendication 2 ou 3, **caractérisé en ce que** la zone de séparation programmée (33) est constituée par une ligne de faiblesse dans le matériau ou par une perforation.

5. Couvercle de fermeture (3) selon l'une des revendications précédentes, **caractérisé en ce que**, sur une surface intérieure (34) des parties de jupe (19 à 21) formant la jupe (10), il est disposé au moins par tronçons un prolongement (35) qui fait saillie en direction de l'axe longitudinal (11) et qui est, dans la direction axiale, distant du plan d'appui (26) en direction de l'extrémité de couvercle (13) ouverte.

6. Couvercle de fermeture (3) selon l'une des revendications précédentes, **caractérisé en ce que**, sur la paroi frontale (9), il est disposé un épaulement (36), de préférence périphérique, qui dépasse en direction de l'extrémité de couvercle (13) ouverte et qui est, dans la direction radiale, disposé à distance de la jupe (10) en direction de l'axe longitudinal (11) et qui dépasse dans l'extrémité (4) ouverte à recevoir du contenant d'emballage (2).

7. Couvercle de fermeture (3) selon l'une des revendications précédentes, **caractérisé en ce que** celui-ci est formé par un composant combiné, un plan de couvercle (37) étant formé d'un matériau différent du matériau en matière plastique d'un bord de couvercle (38).

8. Couvercle de fermeture (3) selon la revendication 7, **caractérisé en ce que** le plan de couvercle (37) est formé en majeure partie d'une couche de support principalement en papier ou en carton sur laquelle est formé le bord de couvercle (38).

9. Unité d'emballage (1), comprenant un contenant d'emballage (2) avec une extrémité (4) ouverte et une extrémité (6) fermée par un fond (5), une paroi de contenant (7) s'étendant entre l'extrémité (4) ouverte et le fond (5), et une bride (8) dépassant radialement de la paroi de contenant (7) étant disposée dans la zone de l'extrémité (4) ouverte, ainsi qu'un couvercle de fermeture (3) destiné à fermer l'extrémité (4) ouverte, **caractérisée en ce que** le couvercle de fermeture (3) est constitué selon l'une des revendications 1 à 8.

10. Unité d'emballage (1) selon la revendication 9, **caractérisée en ce que**, quand le couvercle de fermeture (3) est posé sur le contenant d'emballage (2), la surface d'appui (25) formée par la paroi frontale (9) repose sur la bride (8), et la bride (8) est, sur son côté tourné vers le fond (5), agrippée par l'arrière par la surface d'encliquetage (29), au moins au nombre de un, du moyen d'encliquetage (28) de la languette d'inviolabilité (12) en direction radiale vers l'axe longitudinal (11).

11. Unité d'emballage (1) selon la revendication 9 ou 10, **caractérisée en ce que** l'extrémité (4) ouverte du contenant d'emballage (2) est fermée par un élément de fermeture (18) supplémentaire, l'élément de fermeture (18) étant raccordé à la bride (8) par liaison de matière.

12. Unité d'emballage (1) selon l'une des revendications 9 à 11, **caractérisée en ce que** le contenant d'emballage (2) est formé par un contenant d'emballage combiné comprenant un contenant intérieur (14) avec un fond de contenant (16), une enveloppe de contenant (17) et une bride (8), ainsi qu'une partie extérieure (15) en forme de manchette recouvrant au moins par zones le contenant intérieur (14) dans la zone de son enveloppe de contenant (17).
